# FASCICULE DE BREVET EUROPEEN

(11) **EP 1 025 882 B1**
(45) Date de publication et mention de la délivrance du brevet: **01.09.2004**
(21) Numéro de dépôt: 00810076.0
(22) Date de dépôt: 27.01.2000
(51) Int. Cl.: A63C 9/086

(54) **Ensemble chaussure-fixation de ski de sécurité**
Sicherheitsskibindung-Schuh-Kombination
Combined safety-ski-binding and boot

(30) Priorité: 02.02.1999 FR 9901328
(43) Date de publication de la demande: 09.08.2000
(73) Titulaire: LOOK FIXATIONS S.A., 58000 Nevers (FR)
(72) Inventeur: Chevalier, Jean-Louis, 58640 Varennes Vauzelles (FR); Juge, Christophe, 58000 Nevers (FR); Hillairet, Jean-Marc, Rés. Général de Gaulle, 58000 Nevers (FR)
(74) Mandataire: Meylan, Robert Maurice

(56) Documents cités:
- EP-A- 0 408 824
- WO-A-97/22390
- DE-U- 29 608 660

## Description

La présente invention concerne un ensemble chaussure-fixation de ski déclenchable en cas de chute, aussi bien en chute avant ou arrière qu'en torsion, constitué d'une chaussure dont la semelle est munie d'une barrette transversale et d'une fixation présentant une direction longitudinale et une direction transversale et comprenant des moyens de retenue de la chaussure par sa barrette.

Du brevet US 4 182 524, on connaît un ensemble chaussure-fixation dans lequel la chaussure est munie de deux barrettes faisant saillie de chaque côté de la chaussure de manière à former deux paires de tenons servant à la solidarisation de la chaussure à une plaque de la fixation, cette plaque étant elle-même montée sur un plot central sur lequel elle est retenue élastiquement en rotation par deux cadres rectangulaires prenant appui sur deux méplats opposés du plot central. Dans cet ensemble, les moyens de déclenchement, d'une part, en chute avant ou arrière et, d'autre part, en torsion, sont distincts l'un de l'autre et contrôlés chacun par leur propre dispositif élastique d'échappement. Cette fixation est relativement compliquée et les tenons forment des saillies peut judicieuses de chaque côté de la chaussure. En outre, le déchaussage nécessite la compression des ressorts de déclenchement retenant la chaussure sur la plaque, donc un effort considérable.

De la demande de brevet EP 0 408 824, on connaît par ailleurs un ensemble chaussure-fixation dans lequel la chaussure est munie de deux plaques sensiblement verticales articulées autour de deux axes parallèles à la direction longitudinale de la chaussure, ces plaques coopérant avec des galets de retenue susceptibles de s'écarter l'un de l'autre lors du chaussage et en cas de chute avant ou arrière. Ces galets de retenue sont montés sur une plaque elle-même montée sur un plot central autour duquel la plaque peut pivoter en cas d'efforts de torsion, contre l'action de deux ressorts. Dans ce cas également, les moyens de déclenchement en chute avant ou arrière et en torsion sont des moyens distincts contrôlés par leur propre ressort et mécanisme associé. Pour déchausser volontairement, il est nécessaire d'écarter les plaques montées sur la chaussure, de telle sorte que les moyens d'actionnement de ces plaques sont également situés sur la chaussure, ce qui alourdit et complique la chaussure.

Le brevet US 4 177 584 montre une chaussure munie de deux barrettes transversales dépassant latéralement la semelle de chaque côté de la chaussure de manière à former deux paires de tenons destinés à être retenus par deux paires de bras d'une fixation de ski. Cette fixation n'est pas décrite dans ce document, mais il ressort des dessins qu'un déclenchement en torsion n'est pas possible.

De la demande de brevet internationale WO 97/22390, on connaît par ailleurs une fixation de surf constituée d'un étrier muni de deux encoches dans lesquelles la barrette transversale équipant la chaussure vient se loger en écartant une paire de cames assurant un coincement automatique de la barrette dans les encoches. Cette fixation ne présente toutefois aucun moyen de libération de la chaussure en cas de chute et ce n'est donc pas une fixation de sécurité.

Les fixations de sécurité susmentionnées sont en outre sensibles à l'accumulation de neige qui peut facilement empêcher le chaussage de la fixation.

L'invention a pour but de réaliser un ensemble chaussure-fixation de ski plus simple que les ensembles connus de l'art antérieur, peu sensible à l'accumulation de neige dans la fixation et demandant un effort moindre pour le déchaussage.

L'ensemble chaussure-fixation de ski selon l'invention est caractérisé en ce que les moyens de retenue de la chaussure situés sur la fixation sont constitués, d'une part, d'un logement transversal présentant un profil en forme d'encoche et formé entre deux pièces dont l'une au moins est déplaçable longitudinalement contre l'action d'au moins un ressort et, d'autre part, d'une came auto-bloquante articulée autour d'un axe transversal à la fixation sur l'une desdites pièces et sollicitée en rotation par un ressort tendant à la maintenir engagée dans ledit logement, la forme de la surface de la came destinée à venir en contact avec la barrette étant telle que la barrette, une fois engagée dans le logement, après avoir écartée la came, a tendance à entraîner la came par frottement lorsqu'une force ascendante est exercée sur la barrette, de telle sorte que la barrette reste bloquée dans le logement par coincement entre la came et la pièce de retenue ne portant pas la came.

La chaussure est munie d'une seule barrette ne dépassant pas latéralement de la semelle et travaillant dans sa zone médiane. En cas de chute, l'effort exercé sur la barrette a pour effet de repousser la ou les pièces mobiles en s'appuyant sur la came, aussi bien dans le cas où la barrette est sollicitée par une force dirigée vers le haut que par une force de torsion. Un seul système, relativement très simple permet donc de contrôler aussi bien le déclenchement en chute avant ou arrière que le déclenchement en torsion.

Etant donné que la came travaille en élément rattrapage de jeu et permet à la barrette d'être coincée à n'importe quelle hauteur sur une certaine plage, l'ensemble chaussure-fixation selon l'invention est pratiquement insensible à l'accumulation de neige dans et sur la fixation. Un chaussage rapide est toujours possible.

Le chaussage se fait sans effort, car il ne s'accompagne pas d'une compression du ressort ou des ressorts de déclenchement. Lors du chaussage, la barrette doit simplement écarter la came, éventuellement contre l'action d'un faible ressort de rappel dont la résistance n'est dans tous les cas pas ressentie par l'utilisateur.

De même, le déchaussage s'effectue en agissant sur la came, c'est-à-dire en faisant pivoter celle-ci dans le sens opposé à son sens de blocage. Dans ce cas également, il n'est pas nécessaire de comprimer le ressort de déclenchement.

Selon un mode préféré de l'invention, les deux pièces des moyens de retenue sont déplaçables longitudinalement contre l'action d'au moins un ressort commun travaillant en compression entre deux parties respectivement solidaires de chacune des deux pièces.

Les moyens de libération de la chaussure sont avantageusement constitués d'un levier et d'un élément de liaison, tel qu'une tirette coudée à son extrémité, permettant d'entraîner la came en rotation dans le sens opposé à son sens de blocage. Ce levier peut être articulé à l'arrière ou à l'avant de la fixation pour son actionnement à la main ou au moyen d'un bâton.

Le dessin annexé représente, à titre d'exemple, deux modes d'exécution de l'invention.
La figure 1 est une vue en plan de la fixation et de la barrette de la chaussure fixée à la fixation, mais sans la chaussure, selon un premier mode d'exécution.
La figure 2 est une vue en coupe selon II-II de la figure 1, dans laquelle le profil de la semelle est représenté.
La figure 3 est une vue en coupe selon III-III de la figure 1.
La figure 4 est une vue en plan des éléments mobiles de la fixation, mais sans les pièces de retenue, dans laquelle la barrette de la chaussure est également représentée pour situer la position de ces éléments mobiles.
La figure 5 est une vue en perspective d'un second mode d'exécution de la fixation.

Dans le premier mode d'exécution le corps de la fixation est constitué d'une plaque 1 présentant une épaisseur d'environ 2 cm, mais dans tous les cas suffisante pour qu'il puisse y être formé deux logements 2 et 3 de forme parallélépipédique rectangulaire s'étendant longitudinalement l'un à la suite de l'autre sur la plus grande partie de la longueur de la plaque 1 et séparés par une paroi 4 découpée. Sur la plaque 1 est fixée une mince plaque 5 présentant une découpe 6 rectangulaire dont la largeur est légèrement inférieure à la largeur des logements 2 et 3 de manière à former une glissière à profil en T. Un telle glissière aurait bien entendu peut être usinée dans la plaque 1, mais dans ce cas, elle aurait dû déboucher à l'une au moins des extrémités de la plaque 1. La plaque 1 est munie de quatre trous 7 pour sa fixation sur un ski.

La plaque 1 présente en outre, à l'une de ses extrémités, un trou axial cylindrique 8 débouchant dans la partie 2 de la glissière (figure 2).

Dans la partie 2 de la glissière, sont montées deux pièces coulissantes de forme rectangulaires 9 et 10. La pièce 10 constitue une première pièce de retenue munie d'une mâchoire 11 s'élevant au dessus de la plaque 1. La pièce 10 est évidée dans sa partie horizontale de manière à former une creusure 12 dans laquelle est monté coulissant un piston 13 présentant deux évidements cylindriques parallèles tels que l'évidement 14 (figure 3), évidements dans lesquels sont logés respectivement deux ressorts parallèles identiques 15 et 16 travaillant en compression entre le fond de la creusure de la pièce 12 et le piston 13. La pièce 9 présente un trou axial fileté 17 dont l'axe est situé dans le plan vertical de symétrie de la plaque 1. Ce trou 17 est en prise sur une vis 18 accessible par le trou 8 de la plaque et qui s'appuie sur le piston 13.

Dans l'autre partie 3 de la glissière, est montée une seconde pièce 19 également coulissante dans la glissière et de forme rectangulaire, de laquelle s'élève une paire de supports parallèles 20 à 21 situées en face de la mâchoire 11. La pièce 19 présente en outre deux trous filetés parallèles à l'axe de la glissière tels que le trou 22 (figure 3). Dans ces trous sont vissées respectivement les extrémités filetées de deux tirants 23 et 24 munis d'une tête 25 par laquelle ces tirants prennent appui sur la pièce 9.

On peut constater que la pièce coulissante 9 qui a tendance à être repoussée par le piston 13 sous la poussée des ressorts 15 et 16 est en fait retenue par les tirants 23 et 24, lesquels sont eux-mèmes retenus par la pièce coulissante 19 en butée contre la paroi intermédiaire 4 de la glissière. Pour la même raison, la pièce coulissante 10 est maintenue en appui contre l'autre côté de cette paroi 4.

La mâchoire 11 et les supports 20 et 21 définissent entre eux un logement transversal 26 présentant un profil en forme d'encoche (figures 2 et 3) allant en s'évasant dans sa partie supérieure. Du côté de la mâchoire 11, ce profil présente un côté oblique 27 incliné en direction des supports 20 et 21, tandis que le côté opposé 28 de l'encoche est arrondi. Entre les supports 20 et 21 est montée une came 29 en forme de coeur suspendue en sa partie supérieure autour d'un axe transversal 30 porté par les supports 20 et 21 lorsque l'encoche 26 est libre, la came 29 occupe, sous l'effet de son propre poids et éventuellement d'un ressort auxiliaire, la position 29' représentée en traits mixtes, c'est-à-dire qu'elle pénètre dans l'encoche 26. La came 29 pénètre dans l'encoche 26 par une face convexe cylindrique 31.

La plaque 1 est en outre munie à l'une de ses extrémités d'un levier 32 articulé au moyen d'un axe 33 transversal à la plaque, dans une encoche 34 de la plaque. A ce levier 32 est attachée, en un point 35, une tirette 36 dont l'extrémité coudée 37 est située, au repos, légèrement en avant de la came 29, à la limite de l'encoche 26. Dans cette position, le levier 32 est maintenu en butée contre le haut de la plaque 1 par un ressort non représenté, par exemple un ressort en cor de chasse monté autour de l'axe 33.

Cette fixation est destinée à recevoir une chaussure dont la semelle 42 est munie d'une barrette métallique transversale cylindrique 38 dans une creusure centrale 39 de la semelle au moyen d'un étrier métallique. Le diamètre de la barrette 38 est tel que la partie inférieure du profil du logement 26 présente une largeur sensiblement égale au diamètre de la barrette 38. Cette largeur est sensiblement constante dans la partie inférieure de l'encoche 26 et va en croissant dans la partie supérieure.

Avant chaussage de la fixation, la came 29 occupe la position 29'. Lors du chaussage, la barrette 38 vient rencontrer la came 29 et l'écarte sans effort. La came 29 revient ensuite s'appuyer contre la barrette 38 comme représenté. Dans cette position, une force d'arrachement dirigée vers le haut exercée sur la barrette 38 a tendance à entraîner la came 29 par frottement et par conséquent à réduire la largeur de l'encoche 26 compte tenu de l'excentricité de la face 31 de travail de la came. La barrette 38 se trouve par conséquent retenue dans l'encoche 26. La pente au point de contact entre la came 29 et la barrette 38 est suffisamment forte pour assurer un blocage de la came, mais cependant pas assez forte pour que ce blocage empêche d'écarter aisément la came 29 de la barrette 38 par la tirette 36 au moyen d'une action sur le levier 32 comme indiqué par la flèche, figure 2. Cette action de déchaussage s'effectue sans solliciter les ressorts 15 et 16.

En cas de chute, c'est-à-dire d'effort sur la barrette 38 dépassant une certaine valeur, la barrette écarte la mâchoire 11 et la came 29 l'une de l'autre en comprimant les ressorts 15 et 16 et s'échappe de l'encoche 26. Ceci peut se produire aussi bien en raison d'efforts de traction situés dans un plan passant par l'axe de la barrette que par un couple ayant tendance à faire tourner la barrette dans un plan horizontal. Le système étant en principe équilibré, les deux pièces coulissantes 10 et 19 s'écartent toutes deux de la nervure 4 et la pièce 9 est entraînée par la pièce 19.

La précompression des ressorts 15 et 16, c'est-à-dire la dureté au déclenchement de la fixation, peut être réglée au moyen de la vis 18. Le réglage est affiché par un index 40 constitué, dans l'exemple représenté, par une encoche dans le piston 13, cette encoche étant visible à travers une fente 41 de la pièce 10.

Selon une variante d'exécution, les pièces 9 et 19 pourraient être fixées à la plaque 1, la mâchoire 11 étant seule mobile dans ce cas.

Tel que représenté, le levier de déchaussage 32 est situé en arrière de la plaque, c'est-à-dire derrière le talon de la chaussure. Le tout pourrait toutefois bien entendu être inversé, le levier de déchaussage étant situé en avant de la plaque, la position de la mâchoire 11 et de la came 29 étant adaptée en conséquence.

Le second mode d'exécution représenté à la figure 5, peut être considéré comme une variante du premier mode d'exécution. Le logement transversal est ici constitué de deux encoches 50 et 51 formées par des parties latérales coudées 52, 53 et 54, 55 de deux plaques 56 et 57 équivalentes aux pièces 10 et 19 du premier mode d'exécution. Sur les parties coudées 52 et 53 sont montées deux cames 58 et 59 analogues à la came 29 du premier mode d'exécution. Les cames sont articulées autour d'un axe a et elles sont liées entre elles par une barre 60 traversant les parties coudées 52 et 53 par des trous situés au bas des parties coudées 52 et 53. Cette barre 60 sert également d'axe de rotation d'un levier de déchaussage 61 sollicité par un ressort en cor de chasse tendant à maintenir le levier de déchaussage en position abaissée telle que représentée. Du côté de la partie coudée 53, la barre 60 est coudée deux fois et son extrémité est engagée dans une lumière 62 de la came 59. Le ressort du levier de déchaussage 61 a donc tendance à maintenir la came 59 abaissée, comme représenté. L'autre came 58 présente une lumière semblable à la lumière 62 et dans cette lumière est engagé un doigt solidaire du levier 61 et jouant le même rôle que l'extrémité coudée de la barre 60. Les cames sont ainsi mécaniquement liées.

Pour déchausser, on soulève le levier 61 ce qui a pour effet de faire pivoter les cames vers le bas et d'ouvrir les encoches 50 et 51, libérant la barrette 38 retenue dans ce cas en deux endroits proches de ses extrémités.

## Revendications

1. Ensemble chaussure-fixation de ski déclenchable en cas de chute, aussi bien en chute avant ou arrière qu'en torsion, constitué d'une chaussure dont la semelle est munie d'une barrette transversale (38) et d'une fixation présentant une direction longitudinale et une direction transversale et comprenant des moyens de retenue (11,29) de la chaussure par sa barrette, **caractérisé en ce que** les moyens de retenue de la chaussure situés sur la fixation sont constitués, d'une part, d'un logement transversal (26) présentant un profil en forme d'encoche et de deux pièces de retenue (10, 19) entre lesquelles ledit profil est formé, et dont l'une (10) au moins est déplaçable longitudinalement contre l'action d'au moins un ressort (15,16) et, d'autre part, d'au moins une came autoblocante (29) articulée autour d'un axe transversal à la fixation sur l'une desdites pièces, sollicitée par une force tendant à la maintenir engagée dans ledit logement (26), et munie d'une surface (31) destinée à venir en contact avec la barrette (38), la forme de ladite surface (31) étant telle que la barrette, une fois engagée dans le logement, après avoir écarté la came, a tendance à entraîner la came par frottement lorsqu'une force ascendante est exercée sur la barrette, de telle sorte que la barrette reste bloquée dans le logement par coincement entre la came et la pièce de retenue (10) ne portant pas la came.

2. Ensemble selon la revendication 1, **caractérisé en ce que** le profil du logement (26) présente un côté arrondi (28) et un côté oblique (27), le côté arrondi étant du côté de la came (29).

3. Ensemble selon la revendication 2, **caractérisé en ce que** le profil du logement (26) présente une partie inférieure, une partie supérieure et une largeur sensiblement constante dans la partie inférieure allant en croissant dans la partie supérieure, la largeur de la partie inférieure étant sensiblement égale au diamètre de la barrette (38).

4. Ensemble selon l'une des revendications 1 à 3, **caractérisé en ce que** les deux pièces (10, 19) de retenue sont déplaçables longitudinalement contre l'action d'au moins un ressort commun (15,16) travaillant en compression.

5. Ensemble selon la revendication 4, **caractérisé en ce que** la fixation comprend une plaque (1) dans laquelle est formée une coulisse divisée en deux parties (2,3) séparées par une paroi (4) et **en ce que** l'une des pièces de retenue (10) est montée coulissante dans l'une (2) de ces parties, tandis que l'autre pièce de retenue (19) est montée coulissante dans l'autre partie (3), l'une des pièces de retenue (10) coopérant avec un piston (13) coulissant dans la pièce de retenue, ledit ressort travaillant en compression entre le piston et la pièce de retenue (10).

6. Ensemble selon la revendication 5, **caractérisé en ce que** la partie (2) de la coulisse contenant le piston (13) contient en outre une pièce (9) traversée par une vis (18) et en prise avec cette vis qui s'appuie sur le piston et qui est retenue par au moins un tirant (23, 24) fixé dans l'autre pièce de retenue (19).

7. Ensemble selon la revendication 6, **caractérisé en ce que** la pièce (9) portant ladite vis et la pièce de retenue (19) fixée au tirant sont mobiles dans la plaque (1).

8. Ensemble selon la revendication 6, **caractérisé en ce que** la pièce (9) portant ladite vis et la pièce de retenue (19) fixée au tirant sont fixées à la plaque (1).

9. Ensemble selon l'une des revendications 1 à 8, **caractérisé en ce que** la fixation comporte des moyens de libération de la chaussure constitués d'un levier (32) et d'un élément de liaison (36) permettant d'entraîner la came (29) en rotation dans le sens opposé à son sens de blocage.

10. Ensemble selon la revendication 9, **caractérisé en ce que** l'élément de liaison est une tirette (36) dont l'extrémité coudée (37) vient entraîner la came (29) en rotation.

11. Ensemble selon la revendication 9 ou 10, **caractérisé en ce que** le levier (32) est articulé à l'arrière ou à l'avant de la fixation.

12. Ensemble selon l'une des revendications 1 à 11,**caractérisé en ce que** les moyens de retenue proprement dits (11,20,21,29) forment des parties saillantes, vers le haut, desdites pièces (10,19) et **en ce que** la semelle de la chaussure présente un logement (39) destiné à recevoir ces parties saillantes.

13. Ensemble chaussure-fixation selon l'une des revendications 1 à 12, **caractérisé en ce que** les pièces (56,57), entre lesquelles est formé le logement transversal pour la barrette, définissent deux encoches latérales (50,51) entre lesquelles la barrette (38) est fixée près des extrémités par deux cames (58,59), à savoir une came par encoche.

14. Ensemble selon la revendication 13, **caractérisé en ce que** les pièces (56,57) entre lesquelles est formé le logement transversal sont constituées de plaques aux bords coudés (52,53) formant lesdites encoches (50,51).

## Patentansprüche

1. Kombination aus Sicherheitsschibindung und Schuh, welche sich im Falle eines Sturzes auslöst, und zwar sowohl bei einem Sturz nach vorn oder hinten als auch bei einem Verdrehungssturz, bestehend aus einem Schuh, dessen Sohle mit einem Quersteg (38) versehen ist, und aus einer Bindung, die eine Längsrichtung und eine Querrichtung hat und Haltemittel (11, 29) zum Halten des Schuhs an seinem Steg aufweist, **dadurch gekennzeichnet, dass** die auf der Bindung befindlichen erwähnten Haltemittel einerseits aus einer transversalen Vertiefung (26), welche ein Profil in Form einer Nut aufweist, und aus zwei Haltestücken (10, 19), zwischen denen das erwähnte Profil gebildet ist und von denen wenigstens ein Stück (10) gegen die Wirkung wenigstens einer Feder (15, 16) verschiebbar ist, und andererseits aus einem selbstblockierenden Nocken (29) bestehen, der um eine quer zur Bindung liegende Achse auf einem der erwähnten Stücke gelenkig gelagert ist, von einer Kraft beaufschlagt wird, welche ihn in der erwähnten Vertiefung (26) zu halten sucht, und welcher eine Oberfläche (31) hat, die dazu bestimmt ist, mit dem Steg (38) in Kontakt zu kommen, wobei die Form der erwähnten Oberfläche (31) derart ausgebildet ist, dass der Steg, wenn er einmal in die Vertiefung eingegriffen und den Nocken beiseite geschoben hat, die Neigung hat, den Nocken durch Reibung zu drehen, wenn eine Aufwärtskraft auf den Steg ausgeübt wird, derart, dass der Steg in der Vertiefung durch Einklemmen zwwischen dem Nocken und dem nicht den Nocken tragenden Haltestück (10) blockiert bleibt.

2. Kombination nach Anspruch 1, **dadurch gekennzeichnet, dass** das Profil der Vertiefung (26) eine abgerundete Seite (28) und eine schräge Seite (27) hat, wobei sich die abgerundete Seite auf der Seite des Nockens (29) befindet.

3. Kombination nach Anspruch 2, **dadurch gekennzeichnet, dass** das Profil der Vertiefung (26) einen unteren Teil, einen oberen Teil und eine im wesentlichen konstante Breite im unteren Teil aufweist, die sich im oberen Teil vergrössert, wobei die Breite des unteren Teils im wesentlichen gleich dem Durchmesser des Stegs (38) ist.

4. Kombination nach einem der Ansprüche 1 bis 3, **dadurch gekennzeichnet, dass** die beiden Haltestücke (10, 19) gegen die Wirkung wenigstens einer gemeinsamen Druckfeder (15, 16) längsverschiebbar sind.

5. Kombination nach Anspruch 4, **dadurch gekennzeichnet, dass** die Bindung eine Platte (1) aufweist, in der eine Gleitführung gebildet ist, welche in zwei durch eine Wand (4) getrennte Teile (2, 3) unterteilt ist, und dass eines der Haltestücke (10) verschiebbar in einem (2) dieser Teile montiert ist, während das andere Haltestück (19) verschiebbar im anderen Teil (3) montiert ist, wobei eines (10) der Haltestücke mit einem Kolben (13) zusammenarbeitet, der in dem Haltestück verschiebbar ist, und wobei die erwähnte Druckfeder zwischen dem Kolben und dem Haltestück (10) liegt.

6. Kombination nach Anspruch 5, **dadurch gekennzeichnet, dass** der den Kolben (13) enthaltende Teil (2) der Gleitführung ausserdem ein Stück (9) enthält, das von einer Schraube (18) durchquert wird und sich mit dieser Schraube in Eingriff befindet, die sich auf dem Kolben abstützt, und welches durch wenigstens einen Zugstab (23, 24) gehalten wird, der im anderen Haltestück (19) befestigt ist.

7. Kombination nach Anspruch 6, **dadurch gekennzeichnet, dass** das die erwähnte Schraube tragende Stück (9) und das am Zugstab befestigte Haltestück (19) in der Platte (1) verschiebbar sind.

8. Kombination nach Anspruch 6, **dadurch gekennzeichnet, dass** das die erwähnte Schraube tragende Stück (9) und das am Zugstab befestigte Haltestück (19) an der Platte (1) befestigt sind.

9. Kombination nach einem der Ansprüche 1 bis 8, **dadurch gekennzeichnet, dass** die Bindung Mittel zum Freisetzen des Schuhs aufweist, welche aus einem Hebel (32) und einem Verbindungselement (36) bestehen, welche den Nocken (29) entgegengesetzt zu seiner Blockierungsrichtung zu drehen erlauben.

10. Kombination nach Anspruch 9, **dadurch gekennzeichnet, dass** das Verbindungselement eine Zugstange (36) ist, deren abgewinkeltes Ende (37) den Nocken in Drehung versetzt.

11. Kombination nach Anspruch 9 oder 10, **dadurch gekennzeichnet, dass** der Hebel (32) am hinteren oder vorderen Ende der Bindung angelenkt ist.

12. Kombination nach einem der Ansprüche 1 bis 11, **dadurch gekennzeichnet, dass** die eigentlichen Haltemittel (11, 20, 21, 29) nach oben vorspringende Teile der erwähnten Stücke sind und dass die Schuhsohle eine diese Teile aufnehmende Vertiefung (39) hat.

13. Kombination nach einem der Ansprüche 1 bis 12, **dadurch gekennzeichnet, dass** die Stücke (56, 57), zwischen denen die transversale Vertiefung für den Steg gebildet ist, zwei seitliche Nuten (50,51) definieren, zwischen denen der Steg (38) in der Nähe seiner Enden durch zwei Nocken (58, 59) befestigt ist, und zwar einen Nocken je Nut.

14. Kombination nach Anspruch 13, **dadurch gekennzeichnet, dass** die Stücke (56, 57), zwischen denen die transversale Vertiefung gebildet ist, aus Platten mit abgewinkelten Rändern (52, 53) bestehen, welche die erwähnten Nuten (50, 51) bilden.

## Claims

1. A boot/binding assembly for skiing wherein the binding releases in the event of falling both forward or backward and in response to twisting, the assembly comprises a boot whose sole is fitted with a transverse bar (38) and a binding which has a longitudinal direction and a transverse direction, said binding comprises a boot-retaining device (11, 29) for retaining the boot by said transverse bar, **characterized in that** the boot-retaining device located on the binding comprises a transverse recess (26) having a notch-shaped profile and two retaining pieces (10, 19) between which said profile is formed, said at least one retaining piece (10) can be moved longitudinally against the action of at least one spring (15, 16), and at least one self-locking cam (29) articulated about an axis transverse to the binding on one of the retaining experiencing pieces and a force tending to keep said transverse bar engaged in the transverse recess (26), and having a surface (31) being interfaceable with the transverse bar (38), the shape of said surface (31) being such that the transverse bar, once engaged in the transverse recess after having deflected the self-locking cam, tends to move the self-locking cam with said transverse bar by friction when an upward force is exerted on the transverse bar, so that the transverse bar stays locked in the transverse recess by wedging between the self-locking cam and the retaining piece (10) which is not supporting the self-locking cam.

2. The assembly as claimed in claim 1, **characterized in that** the profile of the recess (26) has a rounded side (28) and an oblique side (27), the rounded side being next to the cam (29).

3. The assembly as claimed in claim 2 **characterized in that** the profile of the recess (26) has a lower part, an upper part and a width substantially constant in the lower part then increasing in the upper part, the width of lower part being substantially equal to the diameter of the bar (38).

4. The assembly as claimed in one of claims1 to 3, **characterized in that** the two retaining pieces (10, 19) can be moved longitudinally against the action of at least one common spring (15, 16) working in compression.

5. The assembly as claimed in claim 4, **characterized in that** the binding comprises a plate (1) in which a slide, divided into two parts (2, 3) separated by a wall (4), is formed, and **in that** one of the retaining pieces (10) is mounted so as to slide in one (2) of these parts, while the other retaining piece (19) is mounted so as to slide in the other part (3), one of the retaining pieces (10) interacting with a piston (13) sliding in the retaining piece, the spring working in compression between the piston and the retaining piece (10).

6. The assembly as claimed in claim 5, **characterized in that** the part (2) of the slide containing the piston (13) also contains a piece (9) having a screw (18) passing through it and engaging with this screw, which bears on the piston and is retained by at least one rod (23, 24) fixed in the other retaining piece (19).

7. The assembly as claimed in claim 6, **characterized in that** the piece (9) supporting the screw and the retaining piece (19) fixed to the rod can move in the plate (1).

8. The assembly as claimed in claim 6, **characterized in that** the piece (9) supporting the screw and the retaining piece (19) fixed to the rod are fixed to the plate (1).

9. The assembly as claimed in one of claims 1 to 8, **characterized in that** the binding comprises means for releasing the boot, which consist of a lever (32) and a connecting element (36) for rotating the cam (29) in the opposite direction to its locking direction.

10. The assembly as claimed in claim 9, **characterized in that** the connecting element is a tie (36) whose bent end (37) rotates the cam (29).

11. The assembly as claimed in claim 9 or 10, **characterized in that** the lever (32) is articulated to the front or rear of the binding.

12. The assembly as claimed in one of claims 1 to 11, **characterized in that** the retaining means proper (11, 20, 21, 29) form upward-projecting parts of the pieces (10, 19) and **in that** the sole of the boot has a recess (39) intended to receive these projecting parts.

13. The boot-binding assembly as claimed in one of claims 1 to 12, **characterized in that** the pieces (56, 57), between which the transverse recess for the bar is formed, define two lateral notches (50, 51) between which the bar (38) is fixed close to the ends by two cams (58, 59), that is to say one cam per notch.

14. The assembly as claimed in claim 13, **characterized in that** the pieces (56, 57), between which the transverse recess is formed consist of plates with bent edges (52, 53) forming the notches (50, 51).
